# EUROPÄISCHE PATENTSCHRIFT

(11) **EP 1 742 243 B1**
(45) Veröffentlichungstag und Bekanntmachung des Hinweises auf die Patenterteilung: **17.09.2008**
(21) Anmeldenummer: 06012454.2
(22) Anmeldetag: 17.06.2006
(51) Int. Cl.: H01H 35/38

(54) **Druckschalter**
Pressure switch
Interrupteur à pression

(30) Priorität: 09.07.2005 DE 102005032158
(43) Veröffentlichungstag der Anmeldung: 10.01.2007
(73) Patentinhaber: SUCO Robert Scheuffele GmbH & Co. KG, 74321 Bietigheim-Bissingen (DE)
(72) Erfinder: Heissler, Günther, 71735 Eberdingen (DE)
(74) Vertreter: Kohler Schmid Möbus

(56) Entgegenhaltungen:
- US-A- 2 356 177
- US-A- 2 636 093
- US-A- 3 119 910
- US-A- 4 882 459

## Beschreibung

Die Erfindung betrifft einen Druckschalter mit einem Gehäuse, in dem ein gegen eine Federkraft eines ersten elastischen Elements bewegliches Kolbenelement angeordnet ist, an dem mittelbar oder unmittelbar Kontakte angeordnet sind, wobei das erste elastische Element auf der einem Medienanschluss zu- oder abgewandten Seite des Kolbenelements angeordnet ist.

Es sind Druckschalter bekannt, bei denen in einem Gehäuse eine Feder angeordnet ist, gegen deren Rückstellkraft ein Kolben bewegbar ist, an dem Kontakte angebracht sind. Durch die Feder kann der Druck bestimmt werden, bei dem der Schalter seinen Zustand ändert. Es bestehen Anforderungen für Druckschalter, die bei höheren Drücken schalten. Insbesondere sind Druckschalter gefordert, die bei Drücken >200 bar schalten. Grundsätzlich wäre es denkbar, bei dem bekannten Druckschalter stärkere Federn einzusetzen. Dies ist jedoch bei dem vorhandenen Einbauraum nicht möglich. Es müssten vollständig neue Druckschalter gebaut werden, die ein größeres Gehäuse aufweisen, um die stärkere Feder aufnehmen zu können.

Ein Druckschalter für Hochdruck wird in US-A-2356177 beschrieben.

Aufgabe der vorliegenden Erfindung ist es deshalb, einen Druckschalter derart weiterzubilden, dass bei kleinem Gehäuse erst bei hohen Drücken geschaltet wird.

Erfindungsgemäß wird diese Aufgabe auf wirkungsvolle Art und Weise dadurch gelöst, dass ein zweites elastisches Element vorgesehen ist, gegen dessen Federkraft das Kolbenelement beweglich ist. Durch diese Maßnahme ist es möglich, den Druckschalter für höhere Drücke, insbesondere im Bereich von 200 bis 400 bar, einzusetzen, wobei die Abmessungen des Druckschalters so klein gehalten werden können wie bei Druckschaltern für Drücke unter 200 bar. Die Druckschalter können je nach Anwendung als Öffner, Wechsler oder Schließer ausgebildet sein. Sie können als Kolbendruckschalter oder als Membranschalter ausgebildet sein. Insbesondere werden sie verwendet, um in Abhängigkeit von einem Mediendruck beziehungsweise bei Erreichen oder Unterschreiten eines bestimmten Mediendrucks einen elektrischen Schaltvorgang durchzuführen. Als Medium kommen insbesondere Gase und Flüssigkeiten in Frage. Die Druckschalter werden dabei an eine entsprechende Medienleitung angeschlossen. Bei dem erfindungsgemäßen Druckschalter addieren sich die Federkräfte, so dass er für höhere Mediendrücke eingesetzt werden kann.

Besonders bevorzugt ist es, wenn das zweite elastische Element auf der dem Medienanschluss zugewandten Seite des Kolbenelements angeordnet ist. Somit kann axial auf beiden Seiten des Kolbenelements jeweils ein elastisches Element angeordnet werden. Die elastischen Elemente wirken in dieselbe Richtung. Das eine elastische Element drückt und das andere elastische Element zieht das Kolbenelement. Das Kolbenelement kann einteilig oder mehrteilig ausgebildet sein.

Auf besonders einfache Art und Weise können die elastischen Elemente realisiert werden, wenn das erste und/oder zweite elastische Element als Federn ausgebildet sind.

Bei einer vorteilhaften Ausgestaltung der Erfindung kann vorgesehen sein, dass das Kolbenelement an seinem medienanschlussseitigen Ende einen Ansatz aufweist, an dem sich das zweite elastische Element abstützt.

Eine große Auflagefläche für das zweite elastische Element ergibt sich, wenn der Ansatz tellerartig ausgebildet ist. Dabei ist es besonders bevorzugt, wenn der tellerartige Ansatz an einen Schaft des Kolbenelements anschließt, der das zweite elastische Element durchdringt. Hierdurch ergibt sich eine Platz sparende Anordnung des zweiten elastischen Elements.

Besonders bevorzugt ist in diesem Zusammenhang, wenn sich das zweite elastische Element mit einem Ende an einem Gehäuseanschlag abstützt.

Bei einer vorteilhaften Ausgestaltung kann vorgesehen sein, dass das zweite elastische Element bei unbetätigtem Druckschalter vorgespannt ist. Das zweite elastische Element wird vorzugsweise dazu eingesetzt, das Kolbenelement in Richtung der Medienleitung zu ziehen. Durch die Vorspannung kann eingestellt werden, wie stark das Kolbenelement durch das zweite elastische Element in Richtung der Medienleitung gezogen wird.

Bei einer besonders bevorzugten Ausführungsform können an dem Kolbenelement Druckausgleichsmittel zum Druckausgleich zwischen einer anzuschließenden Medienleitung und dem Einbauraum des zweiten elastischen Elements vorgesehen sein. Die Druckausgleichsmittel können dabei vorteilhafterweise als Öffnungen in oder Druckausgleichsflächen an dem Ansatz des Kolbenelements ausgebildet sein. Durch das Vorsehen von Druckausgleichsmitteln kann sichergestellt werden, dass nur der durch die Federkraft der elastischen Elemente eingestellte Druck überwunden werden muss, um den Druckschalter auszulösen. Medium, welches sich im Einbauraum des zweiten elastischen Elements möglicherweise befindet, hat dadurch keinen Einfluss auf den Auslösedruck des Druckschalters. Dadurch wird die Funktionssicherheit des Druckschalters gewährleistet.

Besonders vorteilhaft ist es, wenn der Einbauraum des zweiten elastischen Elements in einem Medienleitungsanschluss vorgesehen ist. Dadurch ist kein zusätzlicher Einbauraum notwendig. Ein existierendes Gehäuse kann verwendet werden.

Der Auslösedruck kann auf besonders einfache Art und Weise eingestellt werden, wenn die Federkraft des ersten und/oder zweiten elastischen Elements, insbesondere über eine Einstellschraube, einstellbar ist. Vorzugsweise stützt sich das erste elastische Element an einer Einstellschraube ab und ist das zweite elastische Element auf eine Nennkraft vorgespannt.

Weitere Merkmale und Vorteile der Erfindung ergeben sich aus der nachfolgenden detaillierten Beschreibung eines Ausführungsbeispieles der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung ist ein Ausführungsbeispiel der Erfindung dargestellt, welches in der nachfolgenden Beschreibung näher erläutert wird.

### Es zeigen:

- Fig. 1: eine teilweise geschnittene Darstellung eines erfindungsgemäßen Druckschalters;
- Fig. 2a: eine seitliche Draufsicht auf ein Kolbenelement;
- Fig. 2b: eine Draufsicht von unten auf das Kolbenelement.

Der in der Fig. 1 gezeigte Druckschalter 1 weist ein Gehäuse 2 mit einem Medienanschluss 3 auf. In dem Gehäuse 2 ist ein Kolbenelement 4, welches als Stufenkolben ausgebildet ist, beweglich angeordnet. Das dem Medienanschluss 3 abgewandte Ende 5 des Kolbenelements 4 wirkt mit einem ersten elastischen Element 6, welches als Feder ausgebildet ist, zusammen. Das erste elastische Element 6 stützt sich an einer Einstellschraube 7 ab, die in das Gehäuse 2 eindrehbar ist. Ein zweites elastisches Element 8, welches ebenfalls als Feder ausgebildet ist, ist an dem medienanschlussseitigen Ende des Kolbenelements 4 angeordnet. Das zweite elastische Element 8 stützt sich zum einen an einem Gehäuseanschlag 9 und zum anderen an einem Ansatz 10, der tellerartig ausgebildet ist, ab. Das zweite elastische Element 8 ist auf einem Schaft 11 des Kolbenelements 2 angeordnet. Oberhalb einer Dichtung 12 sind nicht dargestellte Kontakte angeordnet. Um ein Herausfallen des Kolbenelements 4 zu verhindern, ist ein Sicherungsring 13 vorgesehen.

Das zweite elastische Element 8 ist vorgespannt und ist bestrebt, das Kolbenelement 4 in Pfeilrichtung 14 zu bewegen. Wird der Druckschalter 1 mit einem Medium in Pfeilrichtung 15 beaufschlagt, so wird das Kolbenelement 4 entgegen der Federkräfte der elastischen Elemente 6, 8 in Pfeilrichtung 15 bewegt. Dadurch werden die Kontakte im Inneren des Gehäuses 2 verlagert, und je nach Anordnung der Kontakte wird eine Öffner-, eine Schließer- oder eine Wechslerfunktion des Druckschalters 1 realisiert. Den über das Kolbenelement 4 beweglichen Kontakten können unbewegliche Kontakte zugeordnet sein, die mit Anschlussklemmen 16 elektrisch leitend verbunden sind.

Bei Betätigung des Druckschalters 1 wird der Ansatz 10 in den Einbauraum 17 des zweiten elastischen Elements 8 verlagert. Damit Medium, welches sich möglicherweise im Einbauraum 17 befindet, die Bewegung des Kolbenelements 4 nicht beeinträchtigt, sind Druckausgleichsmittel vorgesehen, sodass Medium aus dem Einbauraum 17 verdrängt werden kann.

In der Fig. 2a ist das Kolbenelement 4 dargestellt. Der tellerartige Ansatz 10 stellt eine Stufe dar, auf der sich das zweite elastische Element 8, welches auf dem Schaft 11 angeordnet ist, abstützen kann.

Der Fig. 2b kann man entnehmen, dass der Ansatz 10 als Druckausgleichsmittel Druckausgleichsflächen 20 aufweist, so dass Öffnungen zwischen dem Ansatz 10 und dem beispielsweise kreisrunden Einbauraum 17 entstehen, durch die Medium zwischen einer Medienleitung und dem Einbauraum 17 strömen kann.

## Patentansprüche

1. Druckschalter (1) mit einem Gehäuse (2), in dem ein gegen eine Federkraft eines ersten elastischen Elements (6) bewegliches Kolbenelement (4) angeordnet ist, an dem mittelbar oder unmittelbar Kontakte angeordnet sind, wobei das erste elastische Element (6) auf der einem Medienanschluss (3) zu- oder abgewandten Seite des Kolbenelements (4) angeordnet ist, und in dem ein zweites elastisches Element (8) vorgesehen ist, gegen dessen Federkraft das Kolbenelement (4) beweglich ist, **dadurch gekennzeichnet, dass** der Einbauraum (17) für das zweite elastische Element (8) im Medienanschluss (3) angeordnet ist.

2. Druckschalter nach Anspruch 1, **dadurch gekennzeichnet, dass** das zweite elastische Element (8) auf der dem Medienanschluss (3) zugewandten Seite des Kolbenelements (4) angeordnet ist.

3. Druckschalter nach einem der vorhergehenden- Ansprüche, **dadurch gekennzeichnet, dass** das erste und/oder zweite elastische Element (6, 8) als Federn ausgebildet sind.

4. Druckschalter nach einem der vorhergehenden Ansprüche, **dadurch gekennzeichnet, dass** das Kolbenelement (4) an seinem medienanschlussseitigen Ende einen Ansatz (10) aufweist, an dem sich das zweite elastische Element (8) abstützt.

5. Druckschalter nach einem der vorhergehenden Ansprüche, **dadurch gekennzeichnet, dass** der Ansatz (10) tellerartig ausgebildet ist.

6. Druckschalter nach einem der vorhergehenden Ansprüche, **dadurch gekennzeichnet, dass** der tellerartige Ansatz (10) an einen Schaft (11) des Kolbenelements (4) anschließt, der das zweite elastische Element (8) durchdringt.

7. Druckschalter nach einem der vorhergehenden Ansprüche, **dadurch gekennzeichnet, dass** das zweite elastische Element (8) sich mit einem Ende an einem Gehäuseanschlag (9) abstützt.

8. Druckschalter nach einem der vorhergehenden Ansprüche, **dadurch gekennzeichnet, dass** das zweite elastische Element (8) bei unbetätigtem Druckschalter (1) vorgespannt ist.

9. Druckschalter nach einem der vorhergehenden Ansprüche, **dadurch gekennzeichnet, dass** an dem Kolbenelement (4) Druckausgleichsmittel vorgesehen sind zum Druckausgleich zwischen einer anzuschließenden Medienleitung und dem Einbauraum (17) des zweiten elastischen Elements (8).

10. Druckschalter nach einem der vorhergehenden Ansprüche, **dadurch gekennzeichnet, dass** die Druckausgleichsmittel als Öffnungen in oder Druckausgleichsflächen (20) an dem Ansatz (10) des Kolbenelements (4) ausgebildet sind.

11. Druckschalter nach einem der vorhergehenden Ansprüche, **dadurch gekennzeichnet, dass** die Federkraft des ersten und/oder zweiten elastischen Elements (6, 8), insbesondere über eine einstellschraube (7), einstellbar ist.

12. Druckschalter nach einem der vorhergehenden Ansprüche, **dadurch gekennzeichnet, dass** das zweite elastische Element (8) auf eine Nennkraft vorgespannt ist.

13. Druckschalter nach einem der vorhergehenden Ansprüche, **dadurch gekennzeichnet, dass** der Druckschalter (1) als Öffner, Schließer oder Wechsler ausgebildet ist.

14. Druckschalter nach einem der vorhergehenden Ansprüche, **dadurch gekennzeichnet, dass** der Druckschalter (1) als Membranschalter ausgebildet ist.

## Claims

1. Pressure switch (1) with a housing (2), in which a mobile piston element (4), on which contacts are either directly or indirectly disposed, is arranged against the spring loading of a first elastic element (6), whereby the first elastic element (6) is disposed on the side, of the piston element (4), that faces or faces away from a medium connection (3), and in which there is a second elastic element (8) against the spring loading of which the piston element (4) can move, **characterized in that** the insertion space (17) for the second elastic element (8) is disposed in the medium connection (3).

2. Pressure switch in accordance with claim 1, **characterized in that** the second elastic element (8) is disposed on the side of the piston element (4) that faces the medium connection (3).

3. Pressure switch in accordance with one of the preceding claims, **characterized in that** the first and/or second elastic element (6, 8) is formed from springs.

4. Pressure switch in accordance with one of the preceding claims, **characterized in that** the piston element (4) has an abutment means (10), on its end on the medium connection side, on which the second elastic element (8) rests.

5. Pressure switch in accordance with one of the preceding claims, **characterized in that** the abutment means (10) is plate-form.

6. Pressure switch in accordance with one of the preceding claims, **characterized in that** the plate-form abutment means (10) adjoins a shaft (11), of the piston element (4), that passes through the second elastic element (8).

7. Pressure switch in accordance with one of the preceding claims, **characterized in that** the second elastic element (8) rests, with its end, on a shoulder (9) of the housing (2).

8. Pressure switch in accordance with one of the preceding claims, **characterized in that** the second elastic element (8) is under tension when the pressure switch (1) is not actuated.

9. Pressure switch in accordance with one of the preceding claims, **characterized in that** there are pressure-compensation means, on the piston element (4), for balancing the pressure between an adjoining medium conduit and the insertion space (17) of the second elastic element (8).

10. Pressure switch in accordance with one of the preceding claims, **characterized in that** the pressure-compensation means are in the form of openings in pressure-compensation faces (20) on the abutment means (10) of the piston element (4).

11. Pressure switch in accordance with one of the preceding claims, **characterized in that** the spring tension of the first and/or the second elastic element (6, 8) can be adjusted by means of an adjustment bolt (7).

12. Pressure switch in accordance with one of the preceding claims, **characterized in that** the second elastic element (8) is tensioned to nominal force.

13. Pressure switch in accordance with one of the preceding claims, **characterized in that** the pressure switch (1) is developed as an opening means, a closing means or a changing means.

14. Pressure switch in accordance with one of the preceding claims, **characterized in that** the pressure-switch (1) is in the form of a diaphragm switch.

## Revendications

1. Interrupteur à pression (1) avec un boîtier (2), dans lequel est disposé un élément piston (4) mobile contre une force élastique d'un premier élément élastique (6), sur lequel sont disposés directement ou indirectement des contacts, le premier élément élastique (6) étant disposé sur le côté de l'élément piston (4) tourné ou éloigné d'un raccordement pour fluide, et dans lequel un second élément élastique (8) est prévu, contre la force élastique duquel l'élément piston (4) est mobile, **caractérisé en ce que** l'espace d'installation (17) pour le second élément élastique (8) est disposé dans le raccordement pour fluide (3).

2. Interrupteur à pression selon la revendication 1, **caractérisé en ce que** le second élément élastique (8) est disposé sur le côté tourné vers le raccordement au produit (3) de l'élément piston (4).

3. Interrupteur à pression selon l'une quelconque des revendications précédentes, **caractérisé en ce que** le premier et/ou le second élément élastique (6, 8) est réalisé comme un ressort.

4. Interrupteur à pression selon l'une quelconque des revendications précédentes, **caractérisé en ce que** l'élément piston (4) présente sur son extrémité du côté du raccordement pour fluide un épaulement (10) sur lequel s'appuie le second élément élastique (8).

5. Interrupteur à pression selon l'une quelconque des revendications précédentes, **caractérisé en ce que** l'épaulement (10) est réalisé comme un disque.

6. Interrupteur à pression selon l'une quelconque des revendications précédentes, **caractérisé en ce que** l'épaulement (10) de type disque est contigu à une tige (11) de l'élément piston (4) qui traverse le second élément élastique (8).

7. Interrupteur à pression selon l'une quelconque des revendications précédentes, **caractérisé en ce que** le second élément élastique (8) s'appuie par une extrémité sur une butée de boîtier (9).

8. Interrupteur à pression selon l'une quelconque des revendications précédentes, **caractérisé en ce que** le second élément élastique (8) est précontraint lorsque l'interrupteur à pression (1) n'est pas actionné.

9. Interrupteur à pression selon l'une quelconque des revendications précédentes, **caractérisé en ce que** des moyens de compensation de pression sont prévus sur l'élément piston (4) pour compenser la pression entre une conduite de fluide à raccorder et l'espace d'installation (17) du second élément élastique (8).

10. Interrupteur à pression selon l'une quelconque des revendications précédentes, **caractérisé en ce que** les moyens de compensation de pression sont réalisés comme des orifices dans ou des surfaces de compensation de pression (20) sur l'épaulement (10) de l'élément piston (4).

11. Interrupteur à pression selon l'une quelconque des revendications précédentes, **caractérisé en ce que** la force élastique du premier et/ou du second élément élastiques (6, 8) est réglable en particulier par une vis de réglage (7).

12. Interrupteur à pression selon l'une quelconque des revendications précédentes, **caractérisé en ce que** le second élément élastique (8) est précontraint à une force nominale.

13. Interrupteur à pression selon l'une quelconque des revendications précédentes, **caractérisé en ce que** l'interrupteur à pression (1) est réalisé comme un contact de repos, un contact de travail ou un inverseur.

14. Interrupteur à pression selon l'une quelconque des revendications précédentes, **caractérisé en ce que** l'interrupteur à pression (1) est réalisé comme un interrupteur à membrane.
